# FASCICULE DE BREVET EUROPEEN

(11) **EP 3 757 685 B1**
(45) Date de publication et mention de la délivrance du brevet: **20.11.2024**
(21) Numéro de dépôt: 20176609.4
(22) Date de dépôt: 26.05.2020
(51) Int. Cl.: G04C 5/00, G04B 17/20, G04B 17/06, G04B 17/28, G04B 15/14

(54) **MOBILE INERTIEL POUR RESONATEUR D'HORLOGERIE AVEC DISPOSITIF D'INTERACTION MAGNETIQUE INSENSIBLE AU CHAMP MAGNETIQUE EXTERNE**
TRÄGHEITSBEWEGUNGSELEMENT FÜR UHRRESONATOR MIT EINER VORRICHTUNG ZUR MAGNETISCHEN WECHSELWIRKUNG, DIE GEGENÜBER DEM ÄUSSEREN MAGNETFELD UNEMPFINDLICH IST
INERTIAL MOBILE FOR TIMEPIECE RESONATOR WITH DEVICE FOR MAGNETIC INTERACTION INSENSITIVE TO EXTERNAL MAGNETIC FIELD

(30) Priorité: 26.06.2019 EP 19182712
(43) Date de publication de la demande: 30.12.2020
(73) Titulaire: The Swatch Group Research and Development Ltd, 2074 Marin (CH)
(72) Inventeur: DI DOMENICO, Gianni, 2000 Neuchâtel (CH); FAVRE, Jérôme, 2000 Neuchâtel (CH); MATTHEY, Olivier, 1453 Mauborget (CH); LECHOT, Dominique, 2722 Les Reussilles (CH); HINAUX, Baptiste, 1003 Lausanne (CH); NAGY, Laurent, 3097 Liebefeld (CH); MARTIN, Jean-Claude, 2037 Montmollin (CH)
(74) Mandataire: ICB SA

(56) Documents cités:
- EP-A1- 3 299 907
- EP-A2- 2 891 930

## Description

### Domaine de l'invention

L'invention concerne un résonateur d'horlogerie, comportant un mobile inertiel pour un résonateur d'horlogerie, agencé pour osciller autour d'un axe d'oscillation, et comportant au moins une zone magnétique, laquelle zone magnétique comporte au moins un aimant, et comportant des moyens de rappel pour entretenir l'oscillation du mobile inertiel.

L'invention concerne encore un mouvement d'horlogerie, comportant des moyens d'alimentation et/ou de stockage d'énergie agencés pour alimenter au moins un tel résonateur, que comporte le mouvement, et un mécanisme d'échappement comportant au moins un mobile d'échappement agencé pour coopérer en interaction avec le mobile inertiel du résonateur.

L'invention concerne encore une pièce d'horlogerie, notamment une montre, comportant au moins un tel mouvement.

L'invention concerne le domaine des mécanismes d'horlogerie, et plus précisément des résonateurs d'horlogerie, de type magnétique, ou dont au moins une partie du fonctionnement est basées sur l'attraction et/ou la répulsion magnétique, et notamment comportant des aimants.

### Arrière-plan de l'invention

Certains résonateurs mécaniques utilisés dans l'horlogerie portent des aimants.

Par exemple les mécanismes de type Clifford, connus par les documents FR1113932, FR2132162, US2946183, ou bien les résonateurs à synchronisation directe du SWATCH GROUP, connus par les documents EP2887156, EP3316046. Dans ces oscillateurs, l'utilisation d'aimants sur le résonateur permet une synchronisation directe, et sans contact frottant, du résonateur avec la roue d'échappement. L'absence d'ancre entre la roue d'échappement et le résonateur, ainsi que l'absence de contact frottant, apportent l'avantage d'un rendement élevé.

Toutefois, les aimants embarqués sur le balancier peuvent être affectés par la présence de champs magnétiques externes. La perturbation qui en résulte, bien qu'elle soit faible, peut provoquer une variation de marche.

Le document EP3273309A1 au nom de Montres Breguet décrit un oscillateur d'horlogerie, comportant un ensemble balancier-spiral comportant un balancier avec une serge rappelé par un spiral, pivoté par rapport à une structure, d'un premier côté par un fil de torsion fixé par un ancrage à la structure, et d'un deuxième côté opposé au premier côté par un pivot magnétique sans contact, le balancier comportant un premier pôle embarqué avec le balancier et le fil de torsion, ce premier pôle ayant une symétrie par rapport à l'axe de l'ensemble balancier-spiral, et coopérant avec un deuxième pôle que comporte la structure, pour la suspension magnétique du premier pôle, et de façon à exercer sur l'extrémité distale du fil de torsion, opposée à cet ancrage, un effort magnétique de mise en tension du fil de torsion.

Le document EP2891930A2 au nom de The Swatch Group Research & Development Ltd décrit un dispositif régulateur de la vitesse angulaire relative entre une structure magnétique et un résonateur couplés magnétiquement et formant un oscillateur qui définit un échappement magnétique. La structure magnétique comprend au moins une piste annulaire formée d'un matériau magnétique dont un paramètre physique est corrélé à l'énergie potentielle magnétique de l'oscillateur, le matériau magnétique étant agencé le long de la piste annulaire de sorte que ce paramètre physique varie angulairement de manière périodique. La piste annulaire comprend dans chaque période angulaire une zone d'accumulation d'énergie potentielle magnétique dans l'oscillateur adjacente radialement à une zone d'impulsion. Le matériau magnétique, dans chaque zone d'accumulation, est agencé de manière que le paramètre physique de ce matériau magnétique augmente angulairement de manière progressive ou diminue angulairement de manière progressive.

Le document EP3299907A1 au nom de ETA Manufacture Horlogère Suisse décrit un mouvement d'horlogerie mécanique qui comprend un résonateur, un échappement lié au résonateur et un affichage d'au moins une information temporelle. L'affichage est entraîné par un dispositif d'entraînement mécanique via un train de contre-roue dont la cadence de travail est réglée par l'échappement. Au moins le résonateur est logé dans une chambre, dans laquelle règne une pression réduite par rapport à la pression atmosphérique. L'échappement est un échappement magnétique comprenant une roue d'échappement couplée directement ou indirectement au résonateur via un système de couplage magnétique sans contact, dans lequel le système de couplage magnétique est formé de sorte qu'une paroi non magnétique de la chambre traverse l'échappement magnétique de sorte qu'une première partie de l'échappement est située à l'intérieur de la chambre tandis qu'une seconde partie de l'échappement est située à l'extérieur de la chambre.

### Résumé de l'invention

Le but de la présente invention est de rendre de tels résonateurs insensibles aux champs magnétiques externes.

A cet effet, l'invention concerne un résonateur d'horlogerie, comportant un mobile inertiel, selon la revendication 1 annexée.

L'invention concerne encore un mouvement d'horlogerie comportant un tel résonateur.

L'invention concerne encore une pièce d'horlogerie, notamment une montre, comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, une partie d'un mouvement d'horlogerie avec un mobile inertiel d'un résonateur, en partie haute, les moyens de rappel n'étant pas représentés, comportant deux palettes magnétiques agencées pour coopérer avec un mobile d'échappement que comporte un mécanisme d'échappement de ce mouvement; le mobile inertiel est ici un balancier, et le mobile d'échappement une roue d'échappement ;
- la figure 2 est un schéma graphique représentant le moment magnétique résultant total du mobile inertiel de la figure 1, en référence à un trièdre de référence dont l'axe Z est l'axe d'oscillation du mobile inertiel. Idéalement, le moment magnétique devrait être constitué uniquement de la la composante qui est alignée avec l'axe Z. La composante perpendiculaire à l'axe Z représente un défaut que l'on désire corriger ;
- la figure 3 illustre schématiquement l'effet, en comparaison à l'aiguille d'une boussole, de l'interférence entre ce moment magnétique résultant du mobile inertiel, et d'un champ magnétique externe Bext. Le champ magnétique externe produit un couple perturbateur sur le mobile inertiel. Il s'agit d'un premier effet perturbateur qui se manifeste dans un champ magnétique externe, et que l'on désire annuler ;
- la figure 4 représente, de façon similaire à la figure 1, le même mécanisme amélioré avec l'ajout d'un élément magnétique de compensation, dont la composante de moment magnétique dans le plan XOY est opposée à la résultante du moment magnétique des deux palettes dans ce même plan ;
- la figure 5 est un schéma graphique similaire à la figure 2 représentant le moment magnétique résultant total du mobile inertiel de la figure 4, ramené sur l'axe Z grâce à l'ajout de l'élément magnétique de compensation ;
- la figure 6 est similaire à la figure 3, pour le mécanisme de la figure 4 ;
- les figures 7 à 10 illustrent quelques exemples d'éléments magnétiques de compensation qui sont ajustables, avec à chaque fois, de gauche à droite, la vue en plan d'un état préalable, puis la vue en plan de l'état après réglages, puis le diagramme de moment magnétique pour l'obtention d'un moment magnétique de compensation dans la direction désirée :
- en figure 7, deux aimants cylindriques, aptes à tourner dans des logements, magnétisés diamétralement et d'axes de rotation parallèles à l'axe d'oscillation du mobile inertiel, de moments µ_{c1} et µ_{c2}, que l'on tourne afin d'ajuster leur résultante, aussi bien en direction qu'en intensité ;
- en figure 8, un aimant cylindrique magnétisé radialement dont la magnétisation résultante est nulle ; l'ajustement se fait alors par ablation d'une partie de cet aimant ;
- en figure 9, des micro-aimants (pixels magnétiques) dans les directions ±X et ±Y que l'on supprime partiellement selon le besoin ;
- en figure 10, un aimant de forme sphérique magnétisé selon l'axe d'oscillation, qui est dans un logement sphérique, permettant son inclinaison pour créer la composante nécessaire à la compensation ;
- la figure 11 représente, de façon similaire à la figure 4, le même mécanisme amélioré avec l'ajout des aimants cylindriques de compensation de la figure 7, au plus près de l'axe d'oscillation ;
- la figure 12 représente, de façon similaire à la figure 4, un mécanisme similaire dont les palettes ont des moments magnétiques parallèles à l'axe d'oscillation ; ici on suppose que le défaut d'alignement du moment magnétique résultant par rapport à l'axe d'oscillation du mobile inertiel a déjà été corrigé ;
- la figure 13 schématise le déplacement du moment magnétique résultant des deux palettes, lors de l'oscillation du mobile inertiel, dans un champ magnétique externe Bz, qui comporte un gradient d'intensité selon la direction X, symbolisé par des zones grisées de densité croissante ; cette figure met en évidence un second effet perturbateur, qui ne se présente qu'en présence d'un champ magnétique externe inhomogène, et que l'on désire corriger ;
- la figure 14 représente, de façon similaire à la figure 12, le même mécanisme amélioré avec l'ajout d'un aimant d'équilibrage, comportant également un moment magnétique parallèle à l'axe d'oscillation, et monté du côté opposé des palettes par rapport à l'axe d'oscillation ; l'aimant d'équilibrage a pour but d'éliminer le second effet perturbateur ;
- la figure 15 schématise, comme la figure 13, le déplacement du moment magnétique résultant des deux palettes et de celui de l'aimant d'équilibrage de la figure 14, dans le même champ externe. La variation d'énergie d'interaction qui résulte du déplacement de l'aimant d'équilibrage dans le champ externe annule celle qui résulte du déplacement des deux palettes ;
- la figure 16 représente, de façon similaire à la figure 1, un mécanisme similaire, avec une interaction magnétique entre des éléments d'une structure fixe du mouvement d'horlogerie, tels des étoqueaux, butées ou similaires, et des zones magnétiques du mobile inertiel, ici représentées à l'opposé des palettes par rapport à l'axe d'oscillation ;
- la figure 17 représente, de façon similaire aux figures 4 et 14, un mécanisme similaire, qui comporte à la fois un aimant de compensation et un aimant d'équilibrage ;
- la figure 18 est un schéma-blocs représentant une pièce d'horlogerie, notamment une montre, comportant un mouvement qui comporte des moyens d'alimentation et/ou de stockage d'énergie agencés pour alimenter au moins un tel résonateur, et un mécanisme d'échappement comportant au moins un mobile d'échappement agencé pour coopérer en interaction avec un tel mobile inertiel.

### Description détaillée des modes de réalisation préférés

L'invention se propose de réaliser un mécanisme d'horlogerie insensible au champ magnétique externe, et plus précisément un résonateur d'horlogerie de type magnétique, ou dont au moins une partie du fonctionnement est basée sur l'attraction et/ou la répulsion magnétique, et notamment comportant des aimants, qui soit insensible au champ magnétique externe.

L'invention concerne un résonateur 100 d'horlogerie. Ce résonateur d'horlogerie comporte au moins un mobile inertiel 1, agencé pour osciller autour d'un axe d'oscillation D1, et des moyens de rappel pour entretenir l'oscillation de cet au moins un mobile inertiel 1.

Ledit au moins un mobile inertiel 1 comporte au moins une zone magnétique 10, qui est agencée pour coopérer avec un mobile d'échappement 2. Cette zone magnétique 10 comporte au moins un aimant.

Le moment magnétique résultant total de toutes les zones magnétiques10 du mobile inertiel est aligné dans la direction de l'axe d'oscillation D1.

Parmi lesdites toutes les zones magnétiques 10, un premier ensemble de zones magnétiques 11, 12, 13, 14 est agencé pour une interaction magnétique avec le mobile d'échappement 2 ou un élément de structure 3 du résonateur 100, tel qu'un étoqueau ou similaire, et un deuxième ensemble de zones magnétiques est agencé pour compenser la résultante des moments magnétiques des zones magnétiques du premier ensemble, de façon à ce que la résultante des moments magnétiques de toutes les zones magnétiques du mobile inertiel aie une composante nulle dans tout plan perpendiculaire à l'axe d'oscillation D1 .

Selon l'invention, le deuxième ensemble comporte au moins une zone aimantée ou au moins un aimant d'équilibrage 6, dont la direction du moment magnétique est selon l'axe d'oscillation D1, pour réaliser un équilibrage magnétique de cet au moins un mobile inertiel 1.

Plus particulièrement, le mobile inertiel 1 porte au moins un élément magnétique de compensation 4, dont la composante de magnétisation perpendiculaire à l'axe d'oscillation D1 est ajustable, afin d'obtenir un moment magnétique résultant total aligné dans la direction de l'axe d'oscillation D1.

Plus particulièrement, le centre de masse magnétique du mobile inertiel 1 se trouve sur l'axe d'oscillation D1. Ce centre de masse magnétique est défini par les moments d'ordre 1 : x_{B}, y_{B}, z_{B} de la composante du moment magnétique selon la direction de l'axe d'oscillation D1. ${x}_{B} = \frac{\sum {μ}_{{i}_{z}} {x}_{i}}{\sum {μ}_{{i}_{z}}}$ ${y}_{B} = \frac{\sum {μ}_{{i}_{z}} {y}_{i}}{\sum {μ}_{{i}_{z}}}$ ${z}_{B} = \frac{\sum {μ}_{{i}_{z}} {z}_{i}}{\sum {μ}_{{i}_{z}}}$ Dans ces formules, la somme se fait sur tous les éléments infinitésimaux de moment magnétique µi et l'on considère uniquement la composante µi_{z} selon l'axe d'oscillation D1.

Plus particulièrement, toutes les zones magnétiques 10, que comporte ce mobile inertiel 1, ont une aimantation permanente.

Plus particulièrement encore, toutes les zones magnétiques 10, que comporte le mobile inertiel 1, ne comportent que des aimants permanents, et sont dépourvues de composants ferromagnétiques et de zones ferromagnétiques, comme la totalité du mobile inertiel 1 en est également dépourvue.

L'invention concerne un résonateur 100 d'horlogerie comportant au moins un tel mobile inertiel 1 et comportant des moyens de rappel pour entretenir l'oscillation du au moins un mobile inertiel 1.

Plus particulièrement, la résultante des moments magnétiques de toutes les zones magnétiques 10 que porte le au moins un mobile inertiel 1 a une composante nulle dans tout plan perpendiculaire à l'axe d'oscillation D1.

Plus particulièrement, la résultante des moments magnétiques de toutes les zones magnétiques 10 que portent tous les mobiles inertiels 1 de même axe d'oscillation D1, que comporte le résonateur 100, a une composante nulle dans tout plan perpendiculaire à l'axe d'oscillation D1.

Plus particulièrement, toutes les zones que comporte le résonateur 100 au voisinage immédiat du au moins un mobile inertiel 1 ont un moment magnétique nul, et sont dépourvues de composants ferromagnétiques et de zones ferromagnétiques et d'aimants.

Plus particulièrement, toutes les zones que comporte le résonateur 100 au voisinage immédiat de chaque mobile inertiel 1 de même axe d'oscillation D1, que comporte le résonateur 100, ont un moment magnétique nul, et sont dépourvues de composants ferromagnétiques et de zones ferromagnétiques et d'aimants.

L'invention concerne encore un mouvement d'horlogerie 1000, comportant un tel résonateur 100, des moyens d'alimentation et/ou de stockage d'énergie 300 agencés pour alimenter au moins un tel résonateur 100, que comporte le mouvement 1000, et un mécanisme d'échappement 200 comportant au moins un mobile d'échappement 2 agencé pour coopérer en interaction avec le au moins un mobile inertiel 1 du résonateur 100.

Selon l'invention, le au moins un mobile inertiel 1 et le au moins un mobile d'échappement 2 avec lequel il coopère, d'une part comportent des aimants qui sont des aimants permanents, et d'autre part sont dépourvus de composants ferromagnétiques et de zones ferromagnétiques, comme la totalité du résonateur 100 et des composants du mécanisme d'échappement 200 autres que le au moins un mobile d'échappement 2, lequel comporte des aimants d'échappement 299, qui en sont également dépourvus.

Plus particulièrement, le au moins un mobile inertiel 1 est agencé pour coopérer en interaction magnétique, dans un plan perpendiculaire à l'axe d'oscillation D1 ou oblique par rapport à l'axe d'oscillation D1, avec ledit au moins un mobile d'échappement 2 et, le cas échéant, un élément de structure 3, aimanté et/ou ferromagnétique, que comporte le mouvement 1000.

Et la résultante des moments magnétiques de toutes les zones magnétiques 10 que porte le au moins un mobile inertiel 1 a une composante nulle dans tout plan perpendiculaire à l'axe d'oscillation D1.

Plus particulièrement, la résultante des moments magnétiques de toutes les zones magnétiques 10 que portent tous les mobiles inertiels 1 de même axe d'oscillation D1, que comporte le résonateur 100, a une composante nulle dans tout plan perpendiculaire à l'axe d'oscillation D1.

Plus particulièrement, parmi les toutes les zones magnétiques 10 que comporte le au moins un mobile inertiel 1, un premier ensemble de zones magnétiques est agencé pour l'interaction magnétique avec au moins un mobile d'échappement 2 ou un élément de structure 3, et un deuxième ensemble de zones magnétiques est agencé pour compenser la résultante des moments magnétiques de toutes les zones magnétiques du premier ensemble de façon à ce que la résultante aie une composante nulle dans tout plan perpendiculaire à l'axe d'oscillation D1, et le deuxième ensemble de zones magnétiques est encore agencé pour que les efforts d'interaction magnétique de ses constituants avec tout mobile d'échappement 2 ou tout élément de structure 3 du résonateur 100 soient inférieurs au dixième des efforts d'interaction magnétique des constituants du premier ensemble de zones magnétiques avec tout mobile d'échappement 2 ou tout élément de structure 3 du résonateur 100.

Plus particulièrement, au moins un mobile d'échappement 2 ou au moins un élément de structure 3, aimanté et/ou ferromagnétique, que comporte le mouvement 1000, et qui est agencé pour coopérer en interaction magnétique avec au moins un mobile inertiel 1, a une résultante des moments magnétiques de toutes les zones aimantées et de tous les aimants qu'il comporte ayant une composante nulle dans tout plan perpendiculaire à l'axe d'oscillation D1 ou dans tout plan perpendiculaire à son propre axe d'oscillation s'il est monté pivotant.

Plus particulièrement, chaque mobile d'échappement 2 ou élément de structure 3, aimanté et/ou ferromagnétique, que comporte le mouvement 1000, et qui est agencé pour coopérer en interaction magnétique avec au moins un mobile inertiel 1, a une résultante des moments magnétiques de toutes les zones aimantées et de tous les aimants qu'il comporte ayant une composante nulle dans tout plan perpendiculaire à l'axe d'oscillation D1 ou dans tout plan perpendiculaire à son propre axe d'oscillation s'il est monté pivotant.

Plus particulièrement, le deuxième ensemble comporte au moins une zone aimantée d'équilibrage, et/ ou un aimant d'équilibrage 6, dont la position du centre de masse magnétique, tel qu'elle est définie ci-dessus, ne se trouve pas sur l'axe d'oscillation D1, et est ajustée par calcul pour réaliser un équilibrage magnétique du au moins un mobile inertiel 1.

Plus particulièrement, chaque zone aimantée ou aimant que comporte le deuxième ensemble a un moment magnétique dont la position du centre de masse magnétique ne se trouve pas sur l'axe d'oscillation D1.

Plus particulièrement, le deuxième ensemble comporte au moins une zone aimantée d'équilibrage ou un aimant d'équilibrage 6, dont la position du centre de masse magnétique ne se trouve pas sur l'axe d'oscillation D1 pour réaliser un équilibrage magnétique du au moins un mobile inertiel 1.

Plus particulièrement, chaque zone aimantée ou aimant que comporte le premier ensemble a un moment magnétique dont la position du centre de masse magnétique ne se trouve pas sur l'axe d'oscillation D1.
Plus particulièrement, le deuxième ensemble comporte au moins une zone aimantée d'équilibrage, et/ ou un aimant d'équilibrage 6, dont la direction du moment magnétique est selon l'axe d'oscillation D1, pour réaliser un équilibrage magnétique du au moins un mobile inertiel 1.

Plus particulièrement, le deuxième ensemble comporte au moins une zone aimantée ou un aimant d'équilibrage 6 dont la position du centre de masse magnétique se trouve, par rapport à l'axe d'oscillation D1, à l'opposé du centre de masse magnétique des autres aimants embarqués sur le mobile inertiel, afin de réaliser un équilibrage magnétique du au moins un mobile inertiel 1.

Plus particulièrement, toutes les zones aimantées et tous les aimants que porte chaque mobile inertiel 1 ont une aimantation permanente.

Plus particulièrement, toutes les zones aimantées et tous les aimants que porte un au moins un mobile d'échappement 2 ou un élément de structure 3, que comporte le mouvement 1000, ont une aimantation permanente.

Plus particulièrement, toutes les zones aimantées et tous les aimants que porte chaque mobile d'échappement 2 ou élément de structure 3, que comporte le mouvement 1000, ont une aimantation permanente.

Plus particulièrement, toutes les zones magnétiques 10, et chaque au moins une zone aimantée ou chaque au moins un aimant d'équilibrage 6, que comporte le mobile inertiel 1, ont une aimantation permanente.

Plus particulièrement, cet au moins un mobile inertiel 1 et cet au moins un mobile d'échappement 2 avec lequel il coopère, comportent respectivement des zones magnétiques 10 et au moins une zone aimantée ou un aimant d'équilibrage 6, et des aimants d'échappement, qui sont tous constitués par des aimants permanents, et sont, à l'exception des zones magnétiques 10, de la au moins une zone aimantée ou du au moins un aimant d'équilibrage 6, et des aimants d'échappement 299, dépourvus de composants ferromagnétiques et de zones ferromagnétiques, comme la totalité du résonateur 100 et des composants du mécanisme d'échappement 200 autres que le au moins un mobile d'échappement 2 et que le mobile inertiel 1.

Plus particulièrement, le mobile inertiel 1 est dépourvu d'autres composants ferromagnétiques et zones ferromagnétiques, que les zones magnétiques 10, la au moins une zone aimantée ou le au moins un aimant d'équilibrage 6, qui sont tous constitués par des aimants permanents.

Plus particulièrement, toutes les zones magnétiques 10, et chaque au moins une zone aimantée ou aimant d'équilibrage 6, et chaque au moins un élément magnétique de compensation 4, que comporte le mobile inertiel 1, ont une aimantation permanente.

Plus particulièrement, le mobile inertiel 1 est dépourvu d'autres composants ferromagnétiques et zones ferromagnétiques, que les zones magnétiques 10, la au moins une zone aimantée ou le au moins un aimant d'équilibrage 6, le au moins un élément magnétique de compensation 4, qui sont tous constitués par des aimants permanents.

Plus particulièrement, au moins un mobile inertiel 1 est un balancier, et en au moins un mobile d'échappement 2 est une roue d'échappement.

Plus particulièrement, le mouvement 1000 comporte au moins un élément de structure 3, qui est agencé pour coopérer en interaction magnétique avec le au moins un mobile inertiel 1 au niveau d'une zone magnétique 13, 14, de ce dernier, et cet élément de structure 3 est notamment un étoqueau 33 ou une butée de limitation de course du au moins un mobile inertiel 1, ou similaire.

L'invention concerne encore une pièce d'horlogerie 2000, notamment une montre, comportant au moins un tel mouvement 1000 et/ou un tel résonateur 100.

Plus particulièrement, cette montre 2000 comporte une boîte avec un blindage magnétique pour enfermer chaque résonateur 100 que comporte la montre 2000.

L'invention permet de mettre en oeuvre un procédé pour réduire la sensibilité à un champ magnétique externe, d'un résonateur d'horlogerie 100 comportant des moyens internes d'interaction magnétique entre d'une part au moins un mobile inertiel 1 du résonateur 100, monté pivotant autour d'un axe d'oscillation D1 et comportant des éléments magnétiques 10, et d'autre part un mobile d'échappement 2 ou un élément de structure 3, aimanté et/ou ferromagnétique, que comporte le mouvement 1000. Pour le résonateur 100 on définit deux axes de référence OX et OY orthogonaux entre eux et à l'axe d'oscillation D1.

Selon le procédé :
- on fait fonctionner le résonateur 100 dans des conditions stabilisées d'alimentation en énergie,
- on mesure son état de marche de référence,
- on applique au résonateur un premier champ magnétique uniforme selon l'axe OX,
- et on mesure, par comparaison avec cet état de marche de référence, une première différence de marche Δmx en X,
- on applique au résonateur un deuxième champ magnétique uniforme selon l'axe OY, de même densité de flux magnétique que le premier champ selon OX,
- et on mesure, par comparaison avec cet état de marche de référence, une deuxième différence de marche Δmy en Y,
- on calcule, en fonction de la première différence de marche Δmx et de la deuxième différence de marche Δmy, les composantes respectivement µ_{cx} en X et µ_{cy} en Y d'un moment magnétique de compensation µ_{c},
- et on réalise au moins un élément magnétique de compensation 4 comportant le moment magnétique de compensation µ_{c}, ou bien un ensemble 5 d'éléments magnétiques de compensation et d'équilibrage dont le moment magnétique résultant est égal au moment magnétique de compensation µ_{c},
- et on équipe le mobile inertiel 1 d'au moins un tel élément magnétique de compensation 4, ou respectivement d'un tel ensemble 5 d'éléments magnétiques de compensation et d'équilibrage, dans la position d'orientation géométrique appropriée par rapport à OX, OY, et à l'axe d'oscillation D1, le au moins un élément magnétique de compensation 4 étant sur l'axe d'oscillation D1 ou en son voisinage immédiat, ou respectivement l'ensemble 5 d'éléments magnétiques de compensation et d'équilibrage comportant :
   - d'une part au moins un élément magnétique de compensation 4 sur l'axe d'oscillation D1 ou en son voisinage immédiat,
   - et d'autre part un élément magnétique d'équilibrage 6 positionné à l'opposé, par rapport à l'axe d'oscillation D1, de la résultante des éléments magnétiques 10 du mobile inertiel 1, et dont le moment magnétique d'équilibrage µₑ est orienté selon l'axe d'oscillation D1.

Les figures illustrent plus particulièrement, et de façon non limitative, l'application de l'invention à un résonateur 100 avec un mobile inertiel 1 qui est un balancier.

Considérons un balancier 1, monté pivotant autour d'un axe d'oscillation D1, et qui porte des aimants 11 et 12 destinés à interagir avec une roue d'échappement 2, pivotante sur un axe d'échappement D2, tel que visible sur la figure 1, où les aimants 11, 12, sont des palettes magnétiques destinées à interagir en direct avec la roue d'échappement 2. Chaque aimant 11, 12 est porteur d'un moment magnétique.

Chaque aimant 11, 12, est porteur d'un moment magnétique, c'est une grandeur vectorielle extensive qui se calcule comme l'intégrale de la magnétisation sur tout le volume de l'aimant. On peut se représenter le moment magnétique comme l'aiguille d'une boussole, qui subit un couple lorsqu'elle est plongée dans un champ magnétique externe.

Afin de minimiser l'effet perturbateur d'un champ magnétique externe sur le résonateur 100, il faut aligner le moment magnétique total des aimants 11, 12, portés par le balancier 1 dans la direction de l'axe d'oscillation D1 du balancier 1, ici dénommée axe Z.

Idéalement, le moment magnétique devrait être constitué uniquement de la la composante µ_{z} qui est alignée avec l'axe Z. La composante de ce moment qui est perpendiculaire à l'axe Z, soit µ_{xy}, représente un défaut que l'on désire corriger.

En effet, supposons que le moment magnétique résultant total ne soit pas aligné avec l'axe Z, donc qu'il existe une composante du moment magnétique qui est perpendiculaire à l'axe d'oscillation selon la figure 2. Le moment magnétique total µₜₒₜ est la somme des moments magnétiques de tous les aimants portés par le résonateur ; ce moment magnétique total devrait être aligné avec l'axe d'oscillation D1, axe Z sur la figure, pour garantir l'insensibilité du résonateur aux champs externes. Le vecteur µₜₒₜ est la somme d'un vecteur µ_{xy} représentant la composante du moment résultant total dans le plan XOY perpendiculaire à l'axe Z, et de la composante µ_{z} sur ce même axe Z : en résumé on cherche à minimiser, et si possible à annuler la composante µ_{xy}. Car cette composante µ_{xy} du moment magnétique total µₜₒₜ va changer de direction lorsque le balancier 1 oscille.

En présence d'un champ magnétique externe Bext, elle subit un couple qui tend à l'aligner avec ce champ externe, et dont l'intensité dépend de la position angulaire du balancier 3, tel que visible sur la figure 3. Le champ magnétique externe produit un couple perturbateur sur le mobile inertiel. Il s'agit d'un premier effet perturbateur qui se manifeste dans un champ magnétique externe, et que l'on désire annuler.

En théorie, on peut toujours postuler que la magnétisation des aimants 11, 12, portés par le balancier 1 soit alignée dans la direction de l'axe d'oscillation. Toutefois, on sait qu'en pratique il y aura toujours des imperfections, dues à l'assemblage, la magnétisation, ou autre, et par conséquent un petit défaut d'alignement est inévitable, et donc la présence de cette petite composante µ_{xy} perturbatrice.

En effet, un défaut d'alignement produit une telle petite composante µ_{xy} dans le plan perpendiculaire à l'axe d'oscillation, qui se comporte comme l'aiguille d'une boussole. Ainsi un champ magnétique externe Bext produit un couple perturbateur qui dépend de la position du balancier, et donc une variation de marche. En effet, il est connu qu'un tel couple perturbateur, qui varie de façon non-linéaire avec l'angle du balancier 1, affecte la marche du résonateur 100.

Il est possible d'améliorer l'insensibilité du résonateur aux champs externes en effectuant plusieurs démarches.

La première amélioration proposée consiste donc à ajouter au moins un aimant de compensation 4 sur le balancier 1, tel que visible sur la figure 4. Il s'agit d'un aimant supplémentaire, qui n'interagit pas avec la roue d'échappement 2, et dont la composante µ_{c} perpendiculaire à l'axe d'oscillation D1 est ajustée pour être d'intensité égale mais de direction opposée à la composante µ_{xy} (perpendiculaire à l'axe d'oscillation D1) des autres aimants portés par le balancier 1, tel que visible sur la figure 5, pour compenser l'effet du moment magnétique µ_{xy}. La figure 5 montre que le moment magnétique total est alors réduit à µ_{z} et est alors aligné selon OZ qui correspond à l'axe d'oscillation D1 du balancier 1. De cette façon, tel que visible sur la figure 6, lorsqu'on plonge le balancier 1 dans un champ magnétique externe Bext, le couple subi par l'aimant de compensation 4 est opposé au couple subi par les autres aimants 11, 12, embarqués sur le balancier 1, si bien que le couple total est nul. On annule ainsi le couple perturbateur.

Il y a plusieurs façons de réaliser un tel aimant de compensation 4, dont la composante perpendiculaire à l'axe d'oscillation est ajustable, tel que visible sur les figures 7 à 10.

On peut imaginer utiliser au moins deux aimants cylindriques magnétisés diamétralement et dont l'axe est parallèle à l'axe d'oscillation D1 du résonateur, de moments µ_{c1} et µ_{c2}, que l'on tourne afin d'ajuster leur résultante, tel que visible sur la figure 7, aussi bien en direction qu'en intensité.

On peut aussi ajouter un aimant cylindrique magnétisé radialement dont la magnétisation résultante est nulle. L'ajustement se fait alors par ablation d'une partie de cet aimant, tel que visible sur la figure 8.

On peut encore imaginer des micro-aimants (pixels magnétiques) dans les directions ±X et ±Y que l'on viendra supprimer au besoin, tel que visible sur la figure 9.

On peut aussi imaginer un aimant de forme sphérique magnétisé selon l'axe d'oscillation, qui est dans un logement sphérique, tel que visible sur la figure 10, afin qu'on puisse l'incliner pour créer la composante µ_{c} qui est nécessaire à la compensation. Bien entendu, tout autre moyen mécanique d'ajuster la direction de l'aimant est utilisable.

Cette liste n'est pas exhaustive. Par exemple une autre solution serait d'ajouter un seul aimant cylindrique, magnétisé diamétralement avec la bonne intensité, égale à celle de µ_{xy}, et qui serait orientable afin d'ajuster la direction de µ_{c}. Afin d'ajuster l'intensité de cet aimant, on peut varier le champ utilisé pour le magnétiser.

Bien entendu, chacune de ces solutions pour créer un aimant de compensation ajustable est, avantageusement, embarquée sur le balancier 1, proche de son axe d'oscillation D1, comme représenté sur la figure 11 qui reprend la configuration de la figure 7.

Quelle que soit la méthode utilisée pour l'ajustement, il faut préalablement mesurer la sensibilité résiduelle du résonateur, et calculer la compensation désirée. Pour cela, il suffit d'appliquer un champ magnétique externe uniforme Bₓ₀ selon +X et -X, et de mesurer la différence de marche Δmₓ qui en résulte. On fait de même pour un champ magnétique selon Y. Les composantes du moment magnétique de compensation sont calculées comme suit : µₓ = k . Δmₓ / (86400 Bₓ₀), et pour l'autre composante il suffit de remplacer x par y dans cette expression, avec :
µₓ = moment magnétique en A.m⁻²
k = rigidité en rotation du ressort de rappel du balancier, en N*m/rad=N*m. Par exemple k = 10⁻⁶ N.m/rad pour un balancier spiral.
Δmₓ = marche en secondes par jour
Bₓ₀ = champ magnétique en Tesla.

Supposons maintenant que ce travail d'alignement du moment magnétique total ait été effectué, si bien que la composante du moment magnétique perpendiculaire à l'axe d'oscillation D1 soit devenue négligeable. Le prochain effet perturbateur qui affecte la marche du balancier 1, lorsqu'on le place dans un champ externe Bext est dû au déplacement, en arc de cercle, du moment magnétique dans un champ B_{z} inhomogène, tel que visible sur la figure 13. En effet, l'énergie d'interaction magnétique varie de façon non-linéaire avec la position du balancier 1, si bien que cela crée un couple perturbateur qui affecte la marche du résonateur 100.

La figure 12 montre un balancier 1 avec des palettes magnétiques 11 et 12 qui sont aimantées selon l'axe OZ, avec un moment magnétique résultant µ_{z1&2} qui est positionné au centre de masse magnétique des palettes 11 et 12 (par analogie avec la masse totale d'un mobile que l'on positionne en son centre de masse). La figure 13 illustre le déplacement de ce même moment magnétique résultant dans un champ magnétique B_{z} inhomogène, illustré ici par exemple avec un gradient d'intensité de champ selon X, représenté par des grisés progressifs. L'énergie d'interaction magnétique varie de façon non-linéaire avec la position du balancier 1 dans ce champ.

Pour annuler cet effet, il peut suffire que le moment magnétique résultant soit situé sur l'axe d'oscillation D1 (point O). Toutefois les palettes magnétiques 11 et 12 qui interagissent avec la roue d'échappement 2 ne peuvent pas être déplacées en ce point.

Une seconde proposition d'amélioration consiste donc à ajouter un aimant d'équilibrage 6, tel que visible sur la figure 14. Cet aimant d'équilibrage 6 est situé à l'opposé de la roue d'échappement 2, par rapport à l'axe d'oscillation D1, et suffisamment loin de cette roue d'échappement 2 pour ne pas interagir avec elle.

Cet aimant d'équilibrage 6 est magnétisé dans la direction de l'axe d'oscillation D1. Il est positionné à l'opposé de la position du centre de masse magnétique des autres aimants 11 et 12 embarqués sur le balancier 1, comme le montre la figure 14. De cette façon, la trajectoire que le moment magnétique de l'aimant d'équilibrage 6 décrit dans le champ externe B_{z} produit, au premier ordre, un couple perturbateur qui est opposé à celui qui s'applique aux autres aimants 11 et 12 embarqués sur le balancier 1. Une autre façon d'expliquer le rôle de cet aimant consiste à parler d'équilibrage magnétique. L'objectif est de ramener ce que l'on peut dénommer un centre de masse magnétique du moment magnétique sur l'axe d'oscillation D1. Ce centre de masse magnétique est défini par les moments d'ordre 1 (x_{B}, y_{B}, z_{B}) de la composante du moment magnétique résultant total qui est dans la direction de l'axe d'oscillation D1.

Autrement-dit, on remplace la masse par µz dans la définition du centre de masse : ${x}_{B} = \frac{\sum {μ}_{{i}_{z}} {x}_{i}}{\sum {μ}_{{i}_{z}}}$ ${y}_{B} = \frac{\sum {μ}_{{i}_{z}} {y}_{i}}{\sum {μ}_{{i}_{z}}}$ ${z}_{B} = \frac{\sum {μ}_{{i}_{z}} {z}_{i}}{\sum {μ}_{{i}_{z}}}$

Plus précisément, pour réaliser l'équilibrage magnétique, il s'agit de placer le centre de masse magnétique de la magnétisation totale portée par le résonateur 100 sur l'axe d'oscillation D1.

Ce raisonnement est applicable dans l'exemple illustré par les figures 13 et 15 (qui montre, de façon similaire à la figure 13, le déplacement des moments magnétiques des palettes 11 et 12 ainsi que de l'aimant d'équilibrage 6 dans le champ externe), où il existe un gradient relativement régulier de champ externe, en l'occurrence selon X dans cet exemple. Toutefois ce raisonnement n'est pas valable si le champ externe varie avec une forte non-linéarité. En principe une telle forte non-linéarité ne se produit pas s'il n'y a pas d'éléments ferromagnétiques à proximité du balancier 1. Donc en pratique, il faut prendre soin d'éloigner suffisamment les composants ferromagnétiques du balancier 1, afin que cette méthode soit efficace.

Plusieurs méthodes sont possibles pour ajouter cet aimant d'équilibrage magnétique. Il faut préciser que la géométrie et l'emplacement de cet aimant d'équilibrage peuvent être calculés au moment de la conception des aimants palettes 11, 12, et similaires. Donc l'aimant d'équilibrage 6 peut être fabriqué avec la même technologie qui permet de fabriquer les palettes : usinage traditionnel, laser, dépôt de couches minces, ou autre. Une autre solution peut consister à l'ajouter dans un second temps par exemple en projetant de la matière magnétique sur la serge de balancier, par fabrication additive ou jetting, ou par tout autre procédé convenable, pour l'équilibrer. Bien entendu cette liste n'est pas exhaustive.

En somme, l'invention telle que revendiquée propose :
- une masse inertielle de résonateur, notamment un balancier oscillant, qui porte des aimants tous alignés dans la direction de l'axe d'oscillation de cette masse inertielle ;
- une telle masse inertielle à laquelle on ajoute, de préférence, un petit aimant de compensation qui possède une composante de magnétisation dans la direction perpendiculaire à l'axe d'oscillation ; cet aimant de compensation doit être ajusté afin d'obtenir un moment magnétique total aligné dans la direction de l'axe d'oscillation ;
- une telle masse inertielle, avec ou sans aimant de compensation, à laquelle on ajoute un petit aimant d'équilibrage qui est magnétisé dans la direction de l'axe d'oscillation ; cet aimant d'équilibrage doit être dimensionné et positionné de sorte à ramener le centre de masse magnétique sur l'axe d'oscillation ;
- une variante avec une masse inertielle selon l'une de ces exécutions, et sur laquelle on a éliminé tous les composants ferromagnétiques, ou qui, de construction, est dépourvue de toute zone ferromagnétique ;
- un mouvement d'horlogerie avec un résonateur comportant au moins une masse inertielle selon l'une des exécutions ci-dessus, et à proximité de laquelle on a éliminé tous les composants magnétiques et/ou ferromagnétiques, excepté les aimants du mobile d'échappement, notamment une roue d'échappement, coopérant avec cette masse inertielle.

L'invention permet d'obtenir une bonne insensibilité d'un résonateur incorporant des fonctions magnétiques aux champs magnétiques externes, sans augmentation notable du volume de ses composants, et à un coût modéré.

L'invention est applicable aussi bien à des matériels neufs qu'à des mécanismes déjà fabriqués, qu'il est possible d'améliorer dans des conditions économiques raisonnables, en toute sécurité.

L'invention est décrite ici dans le cas particulier d'un résonateur, qui est l'organe le plus sensible d'une pièce d'horlogerie, toute perturbation d'ordre magnétique étant susceptible de se répercuter directement sur la marche par une dégradation de celle-ci. Le constructeur horloger saura aussi l'appliquer à d'autres mécanismes moins sensibles d'une montre, comme des mécanismes de sonnerie magnétiques, ou autres.

L'invention a été décrite dans le cas préféré d'une interaction magnétique, son principe reste applicable à une interaction électrostatique, ou encore mixte magnétique et électrostatique.

## Revendications

1. Résonateur (100) d'horlogerie comportant un mobile inertiel (1), agencé pour osciller autour d'un axe d'oscillation (D1), et des moyens de rappel pour entretenir une oscillation du mobile inertiel (1), lequel comporte au moins une zone magnétique (10) agencée pour une interaction magnétique avec un mobile d'échappement (2) et comportant au moins un aimant ; **caractérisé en ce que** ledit mobile inertiel (1) comprend un premier ensemble de zones magnétiques (11, 12 ; 11 à 14), qui est agencé pour ladite interaction magnétique avec ledit mobile d'échappement (2) et, le cas échéant, une interaction magnétique avec au moins un élément de structure (3), aimanté et/ou ferromagnétique, que comprend un mouvement d'horlogerie comportant ledit résonateur (100), et un deuxième ensemble de zones magnétiques comportant au moins une zone aimantée ou un aimant d'équilibrage (6) dont la position du centre de masse magnétique se trouve, par rapport à l'axe d'oscillation, à l'opposé du centre de masse magnétique des autres zones magnétiques embarquées sur le mobile inertiel, afin de réaliser un équilibrage magnétique du mobile inertiel, le centre de masse magnétique (x_{B}, y_{B}, z_{B}) d'un ensemble de zones magnétiques étant défini par les moments d'ordre '1', selon l'axe d'oscillation et deux axes de référence orthogonaux dans un plan perpendiculaire à cet axe d'oscillation, des composantes selon la direction de l'axe d'oscillation des moments magnétiques respectifs, et l'équilibrage magnétique dudit mobile inertiel étant défini par un centre de masse magnétique de ce mobile inertiel se trouvant sur ledit axe d'oscillation.

2. Résonateur (100) selon la revendication 1, **caractérisé en ce que** ledit deuxième ensemble de zones magnétiques est encore agencé pour que les efforts d'interaction magnétique de ses constituants avec tout dit mobile d'échappement (2) ou tout dit élément de structure (3) soient inférieurs au dixième des efforts d'interaction magnétique des constituants dudit premier ensemble de zones magnétiques avec tout dit mobile d'échappement ou tout dit élément de structure.

3. Résonateur (100) selon la revendication 1 ou 2, **caractérisé en ce que** ledit deuxième ensemble de zones magnétiques est également agencé pour compenser la résultante des moments magnétiques de toutes les zones magnétiques dudit premier ensemble, de sorte que le moment magnétique résultant total de toutes les zones magnétiques dudit mobile inertiel est aligné dans la direction dudit axe d'oscillation (D1).

4. Résonateur (100) selon l'une des revendications 1 à 3, **caractérisé en ce que** les zones magnétiques (10) dudit premier ensemble et chaque dite zone aimantée ou dit aimant d'équilibrage (6) ont une aimantation permanente.

5. Résonateur (100) selon la revendication 3, **caractérisé en ce que** ledit mobile inertiel (1) porte au moins un élément magnétique de compensation (4), compris dans ledit deuxième ensemble, dont la composante de magnétisation perpendiculaire audit axe d'oscillation (D1) est ajustable afin d'obtenir ledit moment magnétique résultant total aligné dans la direction dudit axe d'oscillation.

6. Mouvement d'horlogerie (1000) comportant un résonateur (100), selon l'une des revendications 1 à 5, et un mécanisme d'échappement (200) comportant au moins un mobile d'échappement (2) agencé pour coopérer en interaction magnétique avec ledit mobile inertiel (1), et des moyens d'alimentation et/ou de stockage d'énergie (300) agencés pour alimenter le résonateur (100), **caractérisé en ce que** la résultante des moments magnétiques de toutes lesdites zones magnétiques que porte ledit mobile inertiel (1) a une composante nulle dans tout plan perpendiculaire audit axe d'oscillation (D1).

7. Mouvement (1000) selon la revendication 6, **caractérisé en ce que** ledit mobile inertiel (1) est agencé pour coopérer en interaction magnétique, dans un plan perpendiculaire audit axe d'oscillation (D1) ou oblique par rapport audit axe d'oscillation (D1), avec ledit au moins un mobile d'échappement (2) et, le cas échéant, au moins un élément de structure (3), aimanté et/ou ferromagnétique, que comporte le mouvement.

8. Mouvement (1000) selon la revendication 6 ou 7, **caractérisé en ce que** toutes les zones aimantées et tous les aimants que porte un dit mobile d'échappement (2) ou un dit élément de structure (3), que comporte ledit mouvement (1000), ont une aimantation permanente.

9. Mouvement (1000) selon l'une des revendications 6 à 8, **caractérisé en ce que** ledit mobile inertiel (1) est un balancier, et **en ce qu'**au moins un dit mobile d'échappement (2) est une roue d'échappement.

10. Mouvement (1000) selon l'une des revendications 6 à 9, **caractérisé en ce qu'**il comporte au moins un dit élément de structure (3) qui est agencé pour coopérer en interaction magnétique avec ledit mobile inertiel (1), et qui est un étoqueau ou une butée de limitation de course dudit mobile inertiel.

11. Montre (2000) comportant au moins un mouvement (1000) selon l'une des revendications 6 à 10.

12. Montre (2000) selon la revendication 11, **caractérisée en ce qu'**elle comporte une boîte avec un blindage magnétique pour enfermer ledit résonateur (100) que comporte cette montre.

## Patentansprüche

1. Uhrresonator (100), der ein Trägheitsdrehteil (1) beinhaltet, der angeordnet ist, um um eine Schwingungsachse (D1) herum zu oszillieren, und Rückstellmittel, um eine Oszillation des Trägheitsdrehteils (1) zu unterhalten, der mindestens einen magnetischen Bereich (10) beinhaltet, der für eine magnetische Wechselwirkung mit einem Hemmungsdrehteil (2) angeordnet ist und mindestens einen Magneten beinhaltet; **dadurch gekennzeichnet, dass** der Trägheitsdrehteil (1) eine erste Gesamtheit von magnetischen Bereichen (11, 12; 11 bis 14), die für die magnetische Wechselwirkung mit dem Hemmungsdrehteil (2), und gegebenenfalls für eine magnetische Wechselwirkung mit mindestens einem magnetisierten und/oder ferromagnetischen Strukturelement (3) angeordnet ist, das ein Uhrwerk umfasst, das den Resonator (100) beinhaltet, und eine zweite Gesamtheit von magnetischen Bereichen, die mindestens einen magnetisierten Bereich oder einen Auswuchtmagneten (6) beinhaltet, dessen Position des magnetischen Massenmittelpunkts sich in Bezug auf die Schwingungsachse auf der entgegengesetzten Seite des magnetischen Massenmittelpunkts der anderen magnetischen Bereiche befindet, die am Trägheitsdrehteil eingebaut sind, um eine magnetische Auswuchtung des Trägheitsdrehteils durchzuführen, wobei der magnetische Massenmittelpunkt (x_{B} , y_{B} , z_{B} ) einer Gesamtheit von magnetischen Bereichen durch die Momente der Ordnung '1' gemäß der Schwingungsachse und zwei orthogonalen Bezugsachsen in einer Ebene senkrecht zu dieser Schwingungsachse, der Komponenten gemäß der Richtung der Schwingungsachse der jeweiligen magnetischen Momente definiert ist, und wobei die magnetische Auswuchtung des Trägheitsdrehteils durch einen auf der Schwingungsachse liegenden magnetische Massenmittelpunkt dieses Trägheitsdrehteils definiert ist.

2. Resonator (100) nach Anspruch 1, **dadurch gekennzeichnet, dass** die zweite Gesamtheit von magnetischen Bereichen weiter angeordnet ist, damit die magnetischen Wechselwirkungskräfte seiner Bestandteile mit jedem Hemmungsdrehteil (2) oder oder jedem Strukturelement (3) weniger als ein Zehntel der magnetischen Wechselwirkungskräfte der Bestandteile der ersten Gesamtheit von magnetischen Bereichen mit jedem Hemmungsdrehteil oder jedem Strukturelement betragen.

3. Resonator (100) nach Anspruch 1 oder 2, **dadurch gekennzeichnet, dass** die zweite Gesamtheit von magnetischen Bereichen auch angeordnet ist, um die Resultierende der magnetischen Momente aller magnetischen Bereiche der ersten Gesamtheit zu kompensieren, sodass das gesamte resultierende magnetische Moment aller magnetischen Bereiche des Trägheitsdrehteils in der Richtung der Schwingungsachse (D1) ausgerichtet ist.

4. Resonator (100) nach einem der Ansprüche 1 bis 3, **dadurch gekennzeichnet, dass** die magnetischen Bereiche (10) der ersten Gesamtheit und jeder magnetisierte Bereich oder Auswuchtmagnet (6) eine permanente Magnetisierung aufweisen.

5. Resonator (100) nach Anspruch 3, **dadurch gekennzeichnet, dass** der Trägheitsdrehteil (1) mindestens ein magnetisches Kompensationselement (4) trägt, das in der zweiten Gesamtheit umfasst ist, dessen Magnetisierungskomponente senkrecht zur Schwingungsachse (D1) einstellbar ist, um das gesamte resultierende magnetische Moment zu erhalten, das in der Richtung der Schwingungsachse ausgerichtet ist.

6. Uhrwerk (1000), das einen Resonator (100) nach einem der Ansprüche 1 bis 5 beinhaltet, und einen Hemmungsmechanismus (200), der mindestens einen Hemmungsdrehteil (2) beinhaltet, das angeordnet ist, um in magnetischer Wechselwirkung mit dem genannten Trägheitsdrehteil (1) zusammenzuwirken, und Energieversorgungs- und/oder -speichermittel (300), die angeordnet sind, um den Resonator (100) zu versorgen, **dadurch gekennzeichnet, dass** die Resultierende der magnetischen Momente aller magnetischen Bereiche, die der Trägheitsdrehteil (1) trägt, in jeder Ebene senkrecht zur Schwingungsachse (D1) eine Nullkomponente aufweist.

7. Uhrwerk (1000) nach Anspruch 6, **dadurch gekennzeichnet, dass** der Trägheitsdrehteil (1) angeordnet ist, um in einer Ebene senkrecht zur Schwingungsachse (D1) oder schräg in Bezug zur Schwingungsachse (D1) in magnetischer Wechselwirkung mit dem mindestens einen Hemmungsdrehteil (2) und gegebenenfalls mindestens einem magnetischen und/oder ferromagnetischen Strukturelement (3), welches das Uhrwerk beinhaltet, zusammenzuwirken.

8. Uhrwerk (1000) nach Anspruch 6 oder 7, **dadurch gekennzeichnet, dass** alle magnetisierten Bereiche und alle Magnete, die ein Hemmungsdrehteil (2) oder ein Strukturelement (3), welches das Uhrwerk (1000) beinhaltet, tragen, eine permanente Magnetisierung aufweisen.

9. Uhrwerk (1000) nach einem der Ansprüche 6 bis 8, **dadurch gekennzeichnet, dass** der Trägheitsdrehteil (1) eine Unruh ist und dadurch, dass mindestens ein Hemmungsdrehteil (2) ein Hemmungsrad ist.

10. Uhrwerk (1000) nach einem der Ansprüche 6 bis 9, **dadurch gekennzeichnet, dass** es mindestens ein sogenanntes Strukturelement (3) beinhaltet, das angeordnet ist, um in magnetischer Wechselwirkung mit dem Trägheitsdrehteil (1) zusammenzuwirken, und das ein Sperrstift oder ein Anschlag zur Begrenzung des Weges des Trägheitsdrehteils ist.

11. Uhr (2000), die mindestens ein Uhrwerk (1000) nach einem der Ansprüche 6 bis 10 beinhaltet.

12. Uhr (2000) nach Anspruch 11, **dadurch gekennzeichnet, dass** sie ein Gehäuse mit einer magnetischen Abschirmung beinhaltet, um den Resonator (100), den diese Uhr beinhaltet, einzuschließen.

## Claims

1. Horological resonator (100) including an inertia wheel set (1), arranged to oscillate about an oscillation axis (D1), and return means for maintaining oscillation of the inertia wheel set (1), which includes at least one magnetic area (10) arranged to magnetically interact with an escape wheel set (2) and including at least one magnet; **characterised in that** said inertia wheel set (1) comprises a first set of magnetic areas (11, 12; 11 to 14), which is arranged to magnetically interact with said escape wheel set (2) and, where appropriate, to magnetically interact with at least one magnetised and/or ferromagnetic structural element (3) comprised in a horological movement including said resonator (100), and a second set of magnetic areas including at least one magnetised area or a balancing magnet (6), the position of the magnetic centre of mass whereof, relative to the oscillation axis, is opposite the magnetic centre of mass of the other magnetic areas carried by the inertia wheel set, in order to magnetically balance the inertia wheel set, the magnetic centre of mass (x_{B}, y_{B}, z_{B}) of a set of magnetic areas being defined by the moments of order '1', along the oscillation axis and two orthogonal reference axes in a plane perpendicular to this oscillation axis, of the components of the respective magnetic moments that are in the direction of the oscillation axis, and the magnetic balance of said inertia wheel set being defined by a magnetic centre of mass of this inertia wheel set lying on said oscillation axis.

2. Resonator (100) according to claim 1, **characterised in that** said second set of magnetic areas is further arranged such that the magnetic interaction forces of the constituents thereof with any said escape wheel set (2) or any said structural element (3) are less than one tenth of the magnetic interaction forces of the constituents of said first set of magnetic areas with any said escape wheel set or any said structural element.

3. Resonator (100) according to claim 1 or 2, **characterised in that** said second set of magnetic areas is also arranged to compensate for the resultant of the magnetic moments of all of the magnetic areas of said first set, such that the total resultant magnetic moment of all of the magnetic areas of said inertia wheel set is aligned in the direction of said oscillation axis (D1).

4. Resonator (100) according to one of claims 1 to 3, **characterised in that** the magnetic areas (10) of said first set and each said magnetised area or said balancing magnet (6) have permanent magnetisation.

5. Resonator (100) according to claim 3, **characterised in that** said inertia wheel set (1) bears at least one magnetic compensating element (4), which is comprised in said second set, the magnetisation component whereof in a direction perpendicular to said oscillation axis (D1) can be adjusted in order to obtain said total resultant magnetic moment that is aligned in the direction of said oscillation axis (D1).

6. Horological movement (1000) comprising a resonator (100) according to one of claims 1 to 5, and an escapement mechanism (200) comprising at least one escape wheel set (2) arranged to magnetically interact with said inertia wheel set (1), and energy supply and/or storage means (300) arranged to power the resonator (100), **characterised in that** the resultant of the magnetic moments of all of said magnetic areas carried by said inertia wheel set (1) has a zero component in any plane perpendicular to said oscillation axis (D1).

7. Movement (1000) according to claim 6, **characterised in that** said inertia wheel set (1) is arranged such that it magnetically interacts, in a plane perpendicular to said oscillation axis (D1) or oblique relative to said oscillation axis (D1), with said at least one escape wheel set (2) and, where appropriate, with at least one structural element (3), that is magnetised and/or ferromagnetic, comprised in the movement.

8. Movement (1000) according to claim 6 or 7, **characterised in that** all of the magnetised areas and all of the magnets carried by a said escape wheel set (2) or a said structural element (3), comprised in said movement (1000), have permanent magnetisation.

9. Movement (1000) according to one of claims 6 to 8, **characterised in that** said inertia wheel set (1) is a balance, and **in that** at least one said escape wheel set (2) is an escape wheel.

10. Movement (1000) according to one of claims 6 to 9, **characterised in that** it comprises at least one said structural element (3), which is arranged so as to magnetically interact with said inertia wheel set (1), and which is a detent pin or a banking limiting the travel of said inertia wheel set.

11. Watch (2000) comprising at least one movement (1000) according to one of claims 6 to 10.

12. Watch (2000) according to claim 11, **characterised in that** it comprises a case with a magnetic shield in order to enclose said resonator (100) comprised in this watch.
